# EUROPÄISCHE PATENTSCHRIFT

(11) **EP 1 270 780 B1**
(45) Veröffentlichungstag und Bekanntmachung des Hinweises auf die Patenterteilung: **14.03.2007**
(21) Anmeldenummer: 02011125.8
(22) Anmeldetag: 18.05.2002
(51) Int. Cl.: D03C 7/00, D03D 51/20

(54) **Vorrichtung zur Ermittlung von Fadenbrüchen von Dreherfäden bei Webmaschinene bzw. Webmaschine, insbesondere mit Webschäften und einer Vorrichtung zur Ermittlung von Fadenbrüchen**
Device for detecting leno yarn breakages on weaving looms and loom, particularly with heald frames and a device for detecting yarn breakages
Dispositif pour détecter la casse de fils de tour dans un métier à tisser et métier à tisser, notamment avec des lames et un dispositif de détection de la casse de fils

(30) Priorität: 09.06.2001 DE 10128079; 11.07.2001 DE 10133800
(43) Veröffentlichungstag der Anmeldung: 02.01.2003
(73) Patentinhaber: Gebrüder Klöcker GmbH, 46325 Borken-Weseke (DE)
(72) Erfinder: Kurt Hockemeyer, D-46325 Borken-Weseke (DE); Christoph Schwemmlein, D-46325 Borken-Weseke (DE)
(74) Vertreter: WALTHER, WALTHER & HINZ Patentanwälte - European Patent Attorneys

(56) Entgegenhaltungen:
- EP-A- 0 347 626
- EP-A- 0 894 880
- DE-U- 29 713 724
- US-A- 4 166 480
- US-A- 5 575 313
- US-A- 5 996 646

## Beschreibung

Die vorliegende Erfindung betrifft eine Vorrichtung zur Ermittlung von Fadenbrüchen von Dreherfäden im Bereich von Dreherkantenapparaten bei Webmaschinen, wobei der Dreherkantenapparat mindestens zwei Arme zur Führung von mindestens zwei Dreherfäden aufweist, wobei durch Rotation der Arme die Fäden miteinander verdrehbar sind.

Gegenstand der Erfindung ist ebenfalls eine Webmaschine mit Webschäften sowie mindestens einen in seiner Drehrichtung umkehrbaren Dreherkantenapparat und einer Einrichtung zur Ermittlung von Fadenbrüchen an den Dreherfäden.

Eine Gewebe weist an den beiden Seitenkanten eine sogenannte "Dreherkante" auf. Eine solche Dreherkante verhindert, dass sich das Gewebe auflöst. Zur Herstellung einer solchen Dreherkante sind die verschiedensten Apparaturen bekannt geworden; so ist beispielsweise aus der EP 0 674 031 ein Rotationskantendreher für Webmaschinen bekannt, der eine sogenannte Dreherscheibe mit einander gegenüberliegenden Ösen zur Führung der Dreherfäden aufweist. Mit Hilfe dieser bekannten Vorrichtung ist eine sogenannte "Volldreherkante" herstellbar, was dadurch bewerkstelligt wird, dass die beiden Dreherfäden um den Schussfaden herum miteinander verdrillt werden. Um auf der Seite der Zuführung die Verdrillung der Dreherfäden aufzuheben, ist eine Drehrichtungsumkehr nach einer bestimmten Anzahl von Umdrehungen erforderlich.

Des Weiteren ist aus der DE 196 47 495 C1 eine Vorrichtung zum Bilden einer Volldreherkante bekannt, die sich durch einen angetriebenen Rotationskörper mit einander diagonal gegenüberliegenden Armen auszeichnet, wobei die Arme endseitig Ösen zur Durchführung der Dreherfäden aufweisen. Auch bei dieser Vorrichtung ist es erforderlich, dass zur Entdrillung der Dreherfäden auf der Seite der Zuführung nach einer bestimmten Anzahl von Umdrehungen eine Drehrichtungsumkehr erfolgt.

In diesem Zusammenhang ist aus der DE 297 13 724 U1 bekannt, die Stellung des Rotors, der die Dreherfäden aufnimmt zu erfassen, um die Dreherkantenvorrichtung synchron zu der Webmaschine, d. h. den Webschäften, laufen zu lassen.

Des Weiteren beschreiben sowohl die EP 0 894 880 A1 als auch die EP 0 347 626 A2 ebenfalls Vorrichtungen und Verfahren, durch die sichergestellt werden kann, dass die Dreherkantenvorrichtung synchron zu den Webschäften läuft, also die Fachoffenstellung zu dem Zeitpunkt gewährleistet ist, zu dem auch die Webschäfte der Webmaschine sich in Fachoffenstellung befinden.

Bekannt ist zur Überwachung der Dreherfäden im Hinblick auf einen Bruch sogenannte "Kettfadenwächter" einzusetzen. Solche Kettfadenwächter werden im Hinterfach zwischen Dreherkantenapparat und Spulenlagerung angeordnet. Diese Kettfadenwächter stellen sich als metallische, elektrisch leitfähige Lamellen dar, die an den Dreherfäden hängen.

Bricht nun ein Faden, so sackt die auf dem Faden sitzende Lamelle durch ihr Eigengewicht ab und schließt einen elektrischen Kontakt, wodurch der Antrieb der Webmaschine stillgesetzt wird.

Es hat sich nun allerdings herausgestellt, dass die Überwachung der Dreherfäden mittels Lamellen bei verschiedenen Fäden nicht durchführbar ist. Bei dünnen oder empfindlichen Fäden, wie z. B. Fiberglasfäden, kann die Belastung durch die Lamellen so hoch sein, dass diese allein durch das Gewicht der Lamellen brechen. Es sind daher bereits auch Methoden zur Überwachung der Dreherfäden durch Lichtschranken, Scanner u. ä. bekannt geworden. Es hat sich jedoch herausgestellt, dass die Zuverlässigkeit solcher Systeme auf Grund der Staubanfälligkeit sehr gering ist, und auch die Ansprechzeiten zu lang sind.

Insbesondere bei der Verwendung der eingangs genannten Dreherkantenapparate mit einer Drehrichtungsumkehr, d. h. bei Dreherkantenapparaten, durch die die Dreherfäden auf der Zuführungsseite, d. h. im Hinterfach, verdrillt werden, besteht bei dem Einsatz von Kettfadenwächtern in Form von Lamellen die Gefahr, dass selbst beim Fadenbruch die Lamellen nicht herabfallen, da ansonsten die Baumwollfäden stark aneinander klammern und somit selbst der gebrochene Faden die Lamelle weitertragen kann. Es besteht die Gefahr, dass der gerissene Faden hierbei mit dem anderen noch intakten Faden durch dessen Öse des Dreherkantenapparates gezogen wird. Selbst bei einer Drehrichtungsumkehr, also dann, wenn auf der Zuführungsseite die Dreherfäden entdrillt werden, fällt die Litze dann nicht ab.

Der Erfindung liegt daher die Aufgabe zu Grunde, eine Vorrichtung der eingangs genannten Art bereitzustellen, mit der es möglich ist, Fadenbrüche, auch bei in ihrer Drehrichtung umkehrbaren, mit Armen versehenen Drehekantenapparaten sicher zu detektieren, mithin bei solchen Dreherkantenapparaten, die auf der Seite der Zuführung der Dreherfäden eine Verdrillung bewirken, die durch Drehrichtungsumkehr wieder aufgehoben werden muss.

Zur Lösung der Aufgabe wird bei einem bekannten Dreherkantenapparat mit mindestens zwei Armen zur Führung von mindestens zwei Dreherfäden, wobei durch Rotation der Arme die Dreherfäden miteinander verdrehbar sind, vorgeschlagen, dass die Vorrichtung zur Ermittlung von Fadenbrüchen eine Einrichtung zur Ermittlung der Eigenschwingung der Arme aufweist, wobei die Einrichtung zur Ermittlung der Eigenschwingung der Arme mit den Armen nicht in Kontakt steht und wobei die Dämpfung oder der Schwingungsverlauf und/oder das Schwingungsspektrum der Arme im Stillstand nach Abschluss der Rotation mit gebrochenen und intakten Dreherfäden ermittelt wird. Hierbei wird von folgender Überlegung ausgegangen:
Die Arme des Dreherkantenapparates stehen durch die endseitig in den Ösen der Arme geführten Dreherfäden unter Spannung. Während der Rotation führen die Arme eine im Wesentlichen gleichförmige Drehbewegung aus. Das Schwingungsverhalten der Arme ist beim Stoppen der Drehbewegung gedämpft, wobei die Dämpfung durch die gespannte Führung der Dreherfäden in den Ösen der Arme bewirkt wird. Kommt es zum Bruch des Dreherfadens, dann ist der Arm, durch dessen Öse kein Dreherfaden mehr geführt ist, ohne Last, mithin ohne Dämpfung. Das hat zur Folge, dass bei Abschluss der entsprechenden Rotationsbewegung dieser Arm in eine Schwingung versetzt wird, die sich erheblich von der Schwingung bzw. dem Schwingungsverlauf unterscheidet, die der Arm unter der Last des Dreherfadens beim Stoppen ausübt. Das Eigenschwingungsverhalten der Arme bzw. der sich hieraus ergebende Schwingungsverlauf lässt somit unmittelbar eine Aussage über den Zustand der Dreherfäden zu.

Wesentlich hierbei ist, dass die Einrichtung zur Ermittlung des Schwingungsverhaltens der Arme mit den Armen nicht in Kontakt steht, mithin berührungslos arbeitet, so dass die Masse der Arme unverändert bleibt. Die Masse der Arme ist gering zu halten, da ansonsten die erforderlichen hohen Beschleunigungswerte von dem Dreherkantenapparat nicht zu realisieren sind.

Weitere vorteilhafte Merkmale und Ausführungsformen sind den Unteransprüchen zu entnehmen.

Im Einzelnen ist vorgesehen, dass die Einrichtung zur Ermittlung des Schwingungsverhaltens der Arme im Bereich der Arme Mittel zum Aufbau eines Magnetfeldes aufweist, wobei eine Sensoreinheit zur Ermittlung von Veränderungen des Magnetfeldes durch die Bewegung der magnetisch leitfähigen Arme des Dreherkantenapparates vorgesehen ist, und wobei eine Auswerteeinheit vorgesehen ist, wobei durch die Auswerteeinheit die Schwingungsspektren der durch die Arme erzeugten Eigenschwingungen bei gerissenem und bei intaktem Faden verglichen werden, wobei der Auswerteeinheit eine Signalausgabeeinheit nachgeordnet ist. Durch die Rotation der magnetisch leitfähigen Arme findet eine Veränderung des Magnetfeldes statt, wobei das Maß der Änderung des Magnetfeldes das Schwingungsverhalten der Arme wiederspiegelt. Das heißt, es ergibt sich entsprechend der Bewegung der Arme ein Schwingungsverlauf, der korrespondierend ein entsprechendes Signal in der Spule bzw. dem Hallsensor als Sensoreinheit hervorruft. Diese Signale, die den Schwingungsverläufen der Arme im Zustand des gerissenen bzw. intakten Fadens entsprechen, werden dann in der Auswerteeinheit miteinander verglichen, um nach Vergleich eine Aussage darüber zu treffen, ob der Dreherfaden gebrochen oder intakt ist. In Abhängigkeit von dem Ergebnis dieses Vergleiches erfolgt ein Signal durch eine Signalausgabeeinheit an den Antrieb der Webmaschine mit dem Ziel, die Webmaschine gegebenenfalls stillzusetzen. Denkbar ist als Variante ebenfalls die Arme zu magnetisieren bzw. Permanentmagnete an den Arme anzuordnen, um hierdurch ein Magnetfeld zu erzeugen.

Die Sensoreinheit selbst kann induktiv bzw. auch kapazitivarbeitende Mittel zur Ermittlung der Schwingung der Arme des Dreherkantenapparates aufweisen. Kapazitive Mittel zur Ermittlung Schwingungen bzw. des Schwingungsverlaufes sind ein Kondensator, wobei entsprechend der Bewegung der Arme in einer bestimmten Frequenz eine Spannungsänderung im Kondensator erfolgt.

Die Vorrichtung zur Ermittlung von Fadenbrüchen ist hierbei vorteilhaft im Vorderfach zwischen Dreherkantenapparat und Webschäften angeordnet. Wie bereits an anderer Stelle ausgeführt ist bislang bekannt, die Dreherfäden im Hinblick auf einen Fadenbruch im Bereich des Hinterfaches zu überwachen. Dies ist mit verschiedenen Schwierigkeiten verbunden, wobei insbesondere hervorzuheben ist, dass bei sehr stark aneinander haftenden Fäden, wie z. B. Baumwollfäden, selbst bei gerissenem Faden im Bereich des Hinterfaches nicht gewährleistet ist, dass als Kettfadenwächter ausgebildete Lamellen tatsächlich herunterfallen und zu der gewünschten Stillsetzung des Antriebes der Webmaschine führen. Das heißt, der Betrieb der Einrichtung zur Ermittlung von Fadenbrüchen ist im Hinterfach behindert.

Im Vorderfach hingegen findet vor den Webschäften eine ungewollte Verdrillung der Fäden ohne Schussfaden nicht statt. Infolgedessen besteht dort die Möglichkeit der Anordnung der Vorrichtung zur Ermittlung von Fadenbrüchen, ohne dass deren Funktion in irgendeiner Weise durch die Verdrillung der Dreherfäden, wie dies im Hinterfach der Fall ist, negativ beeinflusst wird.

Im Einzelnen ist vorgesehen, dass die Vorrichtung zur Ermittlung von Fadenbrüchen nicht in Verbindung mit den Dreherfäden steht, d. h. als berührungslos arbeitende Vorrichtung ausgebildet ist. Denkbar sind hierbei im Einzelnen berührungslos arbeitende Sensoren, wie z. B. Lichtschranken, Scanner u. ä. Eine derartige Sensoreinheit zur Ermittlung von Fadenbrüchen steht vorteilhaft mit einer Auswerteeinheit und/oder unmittelbar einer Signalausgabeeinheit in Verbindung, wobei durch die Signalausgabeeinheit der Antrieb der Webmaschine ansteuerbar ist, d. h. im Zweifelsfall still zu setzen ist.

Anhand der Zeichnungen wird die Erfindung nachstehend beispielhaft näher erläutert.
- Figur 1: zeigt die schematische Anordnung des Dreherkantenapparates an einer Webmaschine;
- Figur 2: zeigt den Dreherkantenapparat gemäß Fig. 1 in vergrößerter Darstellung mit einer ausschnittsweisen Vergrößerung des wesentlichen Merkmale;
- Figur 3: zeigt eine Darstellung des Dreherkantenapparates gemäß Fig. 2 in einer Ansicht von oben mit einer ausschnittsweisen Vergrößerung der wesentlichen Merkmale;
- Figur 4: zeigt die Einrichtung zur Ermittlung des Schwingungsverhaltens, umfassend eine Sensoreinheit, eine Auswerteeinheit und eine Signalausgabeeinheit;
- Figur 5: zeigt den Schwingungsverlauf der Arme bei starker Dämpfung durch die Spannung des Dreherfadens;
- Figur 6: zeigt den Schwingungsverlauf gemäß Fig. 5 bei schwacher Dämpfung durch den Dreherfaden.

Aus Figur 1 ist die insgesamt mit 1 bezeichnete Spulenhalterung erkennbar, von der die beiden Dreherfäden 2 und 3 abgezogen werden. Die beiden Dreherfäden 2 und 3 werden durch den Fadenniederhalter 4 unter Spannung gehalten und umgelenkt. Dem mit 10 bezeichneten Dreherkantenapparat werden die beiden Dreherfäden 2, 3 auf der Rückseite, d. h. im Bereich des Hinterfaches H zugeführt. Dem Dreherkantenapparat 10 nachgeordnet sind die Webschäfte 20 sowie das Riet 21 und der Baum 22, der das Gewebe aufnimmt. Das Vorderfach V erstreckt sich nun von dem Punkt der Verdrillung der Dreherfäden mit dem Schussfaden bis zum Dreherkantenapparat. Der Dreherkantenapparat 10 zeigt den motorischen Antrieb 11 sowie die beiden diagonal einander gegenüberliegenden Arme 12, die insofern einen "Propeller" bilden. Die Arme 12 besitzen endseitig Ösen 12a zur Durchführung der Dreherfäden 2, 3. An dem Gehäuse des Motors 11 sind mindestens zwei Magnete 13 vorgesehen sowie dahinter jeweils eine Sensoreinheit 14, beispielsweise in Form einer Spule, eines Hallsensors oder eines Kondensators. Vorteilhaft ist, wenn sowohl der Magnet, als auch der Sensor und auch die Arme 12 des Dreherkantenapparates 10 im Stillstand hintereinander angeordnet sind. Dann kann durch den Sensor der Schwingungsverlauf sauber und störungsfrei erfasst werden, der sich ergibt, wenn der Arm unter der Spannung des Dreherfadens steht, mithin in seiner Eigenschwingung gedämpft ist, oder aber der Dreherfaden gerissen ist, und eine Dämpfung der Eigenschwingung des Armes im Wesentlichen nicht vorhanden ist. Auch zusätzlich kann das abweichende Schwingungs- bzw. Frequenzspektrum gedämpfter Schwingung der Arme auf Grund der anliegenden Spannung des Dreherfadens zur Auswertung herangezogen werden. Aus den Fig. 5 und 6 ist erkennbar, wie ein derartiger Schwingungsverlauf bei intaktem bzw. bei gerissenem Dreherfaden ausgebildet ist. Hier können Verfahren wie z. B. Fuzzy-Logik zusätzlich eingesetzt werden.

Aus Fig. 4 ist erkennbar, dass durch die Sensoreinheit 14, beispielsweise eine Spule oder einen Hallsensor als induktiv arbeitende Sensoren bzw. einen Kondensator die Änderung des Magnetfeldes als Frequenzspektrum ermittelt wird und in einer Auswerteeinheit 14a die Dämpfung bzw. der Schwingungsverlauf, der durch die Dämpfung bewirkt wird und/oder das Schwingungsspektrum bei gebrochenen mit dem bei intaktem Dreherfaden verglichen wird, wobei dann in Abhängigkeit von dem Ergebnis des Vergleiches von der Signalausgabeeinheit 14b ein Signal zum Stillsetzen des Antriebs der Webmaschine erfolgt.

## Patentansprüche

1. Vorrichtung zur Ermittlung von Fadenbrüchen von Dreherfäden (2, 3) im Bereich von Dreherkantenapparaten (10) bei Webmaschinen, wobei der Dreherkantenapparat mindestens zwei Arme (12) zur Führung von mindestens zwei Dreherfäden aufweist, wobei durch Rotation der Arme die Dreherfäden miteinander verdrehbar sind,
**dadurch gekennzeichnet,**
**dass** die Vorrichtung (12, 13, 14, 14a) zur Ermittlung von Fadenbrüchen eine Einrichtung (13, 14) zur Ermittlung der Eigenschwingungen der Arme (12) aufweist, wobei die Einrichtung (13, 14) zur Ermittlung der Eigenschwingung der Arme mit den Armen (12) nicht in Kontakt steht und wobei die Dämpfung oder der Schwingungsverlauf und/oder das Schwingungsspektrum der Arme (12) im Stillstand nach Abschluss der Rotation mit gebrochenen und intakten Dreherfäden (2, 3) ermittelt wird.

2. Vorrichtung nach Anspruch 1,
**dadurch gekennzeichnet,**
**dass** die Einrichtung (13, 14) zur Ermittlung des Schwingungsverhaltens Mittel (13) zum Aufbau eines Magnetfeldes im Bereich der Arme (12) aufweist, wobei eine Sensoreinheit (14) zur Ermittlung von Veränderungen des Magnetfeldes durch die Bewegung der magnetisch leitfähigen Arme (12) des Dreherkantenapparates (10) vorgesehen ist, und wobei eine Auswerteeinheit (14a) vorgesehen ist, wobei durch die Auswerteeinheit (14a) die Schwingungsspektren bzw. die Dämpfung der durch die Arme (12) erzeugten Schwingungen bei gerissenem und bei intaktem Dreherfaden (2, 3) verglichen werden, wobei der Auswerteeinheit (14a) eine Signalausgabeeinheit (14b) nachgeordnet ist.

3. Vorrichtung nach Anspruch 2,
**dadurch gekennzeichnet,**
**dass** die Signalausgabeeinheit (14b) mit dem Antrieb der Webmaschine in Verbindung steht.

4. Vorrichtung nach Anspruch 1,
**dadurch gekennzeichnet,**
**dass** die Signalausgabeeinheit (14b) mit einer Anzeigeeinrichtung in Verbindung steht.

5. Vorrichtung nach Anspruch 2,
**dadurch gekennzeichnet,**
**dass** zum Aufbau des Magnetfeldes an den Armen (12) Permantenmagnete vorgesehen sind.

6. Vorrichtung nach Anspruch 2,
**dadurch gekennzeichnet,**
**dass** die Sensoreinheit (14) induktiv, z. B. eine Spule oder einen Hallsensor oder kapazitiv arbeitende Mittel zur Ermittlung der Dämpfung oder des Schwingungsspektrums aufweist.

7. Vorrichtung nach einem der voranstehenden Ansprüche,
**dadurch gekennzeichnet,**
**dass** die Vorrichtung zur Ermittlung von Fadenbrüchen im Vorderfach (V) insbesondere zwischen dem Dreherkantenapparat (10) und den Webschäften (20) angeordnet ist.

8. Vorrichtung nach Anspruch 7,
**dadurch gekennzeichnet,**
**dass** die Vorrichtung (12, 13, 14, 14a) zur Ermittlung von Fadenbrüchen nicht in Verbindung mit den Dreherfäden (2, 3) steht.

9. Vorrichtung nach Anspruch 7,
**dadurch gekennzeichnet,**
**dass** die Vorrichtung (12, 13, 14, 14a) zur berührungslosen Ermittlung von Fadenbrüchen eine Sensoreinheit (14) zur Erfassung des Fadenbruches aufweist.

10. Vorrichtung nach Anspruch 9,
**dadurch gekennzeichnet,**
**dass** die Sensoreinheit (14) mit einer Signalausgabeeinheit (14b) in Verbindung steht, wobei durch die Signalausgabeeinheit (14b) der Antrieb der Webmaschine ansteuerbar ist.

11. Webmaschine,
**gekennzeichnet durch**
eine Vorrichtung gemäß einem oder mehrerer der Ansprüche 1 bis 8.

12. Webmaschine nach Anspruch 11,
**dadurch gekennzeichnet,**
**dass** die Vorrichtung zur Ermittlung von Fadenbrüchen im Vorderfach (V) angeordnet ist.

## Claims

1. A device for detecting breakage of leno threads (2, 3) in leno selvedge devices (10) on looms, the leno selvedge forming device being provided with at least two arms (12) for guiding at least two leno threads, the leno threads being twistable together by virtue of the rotation of the arms,
**characterized in that**
the device (12, 13, 14, 14a) for detecting thread breakage is provided with a facility (13, 14) for determining the natural oscillations of the arms (12), the facility (13, 14) for determining the natural oscillations of the arms not contacting the arms (12) and the attenuation or the pattern of oscillations and/or the oscillation spectrum of the arms (12) being detected with broken and intact leno threads (2, 3) at standstill, once the rotation has come to an end.

2. The device according to claim 1,
**characterized in that**
the facility (13, 14) for detecting the oscillating behavior is provided, in the region of the arms (12), with means (13) for producing a magnetic field, a sensor unit (14) for detecting changes in the magnetic field occasioned by the motion of the magnetically conductive arms (12) of the leno device (10) being provided for and an evaluation unit (14a) being provided that compares the oscillation spectra or the attenuation of the oscillations produced by the arms (12) when the leno thread (2, 3) is broken and when it is intact, a signal delivery unit (14b) being arranged downstream of said evaluation unit (14a).

3. The device according to claim 2,
**characterized in that**
the signal delivery unit (14b) is connected to the drive of the loom.

4. The device according to claim 1,
**characterized in that**
the signal delivery unit (14b) is connected to a display device.

5. The device according to claim 2,
**characterized in that**
permanent magnets for producing the magnetic field are provided on the arms (12).

6. The device according to claim 2,
**characterized in that**
the sensor unit (14) is provided with means for detecting the attenuation or the oscillation spectrum that allow for inductive operation such as a coil or a Hall sensor, or for capacitive operation.

7. The device according to any one of the afore mentioned claims,
**characterized in that**
the device for detecting thread breakage is arranged in the front shed (V), more specifically between the leno device (10) and the heald frames (20).

8. The device according to claim 7,
**characterized in that**
the device (12, 13, 14, 14a) for detecting thread breakage is not connected to the leno threads (2, 3).

9. The device according to claim 7,
**characterized in that**
the device (12, 13, 14, 14a) for contactless detection of thread breakage is provided with a sensor unit (14) for acquiring thread breakage.

10. The device according to claim 9,
**characterized in that**
the sensor unit (14) is connected to a signal delivery unit (14b), the drive of the loom being controllable by said signal delivery unit (14b).

11. A loom
**characterized by**
a device according to one or several of the claims 1 through 8.

12. The loom according to claim 11,
**characterized in that**
the device for detecting thread breakage is arranged in the front shed (V).

## Revendications

1. Dispositif détecteur de casse de fils de tour (2, 3) dans le domaine d'appareils destinés à la formation d'une lisière au point de gaze (10) sur des machines à tisser, l'appareil destiné à la formation d'une lisière au point de gaze comportant au moins deux bras (12) de guidage d'au moins deux fils de tour, les fils étant aptes à être torsadés ensemble par rotation des bras,
**caractérisé en ce**
**que** le dispositif (12, 13, 14, 14a) détecteur de casse de fils comporte un système (13, 14) de détection des oscillations propres des bras (12), le système (13, 14) détecteur de l'oscillation propre des bras n'étant pas en contact avec les bras (12) et l'amortissement ou le tracé des oscillations et/ou le spectre des oscillations des bras (12) à l'arrêt étant détecté lorsque les fils de tour (2, 3) sont cassés et lorsqu'ils sont intacts, une fois la rotation terminée.

2. Dispositif selon la revendication 1,
**caractérisé en ce**
**que** le système (13, 14) de détection du comportement oscillatoire comporte, à la hauteur des bras (12), des moyens (13) destinés à créer un champ magnétique, une unité de détection (14) destinée à détecter les changements dans le champ magnétique par le mouvement des bras (12) conducteurs magnétiques de l'appareil de formation de lisières (10) étant prévue, et une unité d'évaluation (14a) étant prévue qui permet de comparer les spectres d'oscillation ou l'amortissement des oscillations générées par les bras (12) quand le fil de tour (2, 3) est cassé et quand il est intact, une unité destinée à délivrer un signal (14b) étant montée en aval de l'unité d'évaluation (14a).

3. Dispositif selon la revendication 2,
**caractérisé en ce**
**que** l'unité destinée à délivrer un signal (14b) communique avec l'entraînement de la machine à tisser.

4. Dispositif selon la revendication 1,
**caractérisé en ce**
**que** l'unité destinée à délivrer un signal (14b) communique avec un système d'affichage.

5. Dispositif selon la revendication 2,
**caractérisé en ce**
**que** des aimants permanents sont prévus pour créer le champ magnétique sur les bras (12).

6. Dispositif selon la revendication 2,
**caractérisé en ce**
**que** l'unité de détection (14) comporte des moyens inductifs, p. ex. une bobine ou un capteur à effet Hall, ou capacitifs pour détecter l'amortissement ou le spectre des oscillations.

7. Dispositif selon l'une quelconque des revendications précédentes,
**caractérisé en ce**
**que** le dispositif détecteur de casse de fils est disposé dans la foule avant (V), notamment entre l'appareil de formation de lisières (10) et les lames (20).

8. Dispositif selon la revendication 7,
**caractérisé en ce**
**que** le dispositif (12, 13, 14, 14a) détecteur de casse de fils n'est pas relié aux fils de tour (2, 3).

9. Dispositif selon la revendication 7,
**caractérisé en ce**
**que** le dispositif (12, 13, 14, 14a) de détection sans contact de la casse de fils comporte une unité de détection (14) de la casse de fils.

10. Dispositif selon la revendication 9,
**caractérisé en ce**
**que** l'unité de détection (14) communique avec une unité destinée à délivrer un signal (14b) permettant de commander l'entraînement de la machine à tisser.

11. Machine à tisser,
**caractérisée par**
un dispositif selon une ou plusieurs des revendications 1 à 8.

12. Machine à tisser selon la revendication 11,
**caractérisée en ce**
**que** le dispositif détecteur de casse de fils est disposé dans la foule avant (V).
